# EUROPÄISCHE PATENTSCHRIFT

(11) **EP 0 038 942 B1**
(45) Veröffentlichungstag und Bekanntmachung des Hinweises auf die Patenterteilung: **26.06.1985**
(21) Anmeldenummer: 81102350.6
(22) Anmeldetag: 27.03.1981
(51) Int. Cl.: B42B 4/00, B65H 45/18

(54) **Falz- und Heftmaschine für Papierbögen**
Folding and stapling machine for paper sheets
Machine à plier et à brocher des feuilles de papier

(30) Priorität: 01.07.1980 DE 3024830; 30.04.1980 EP 80102326
(43) Veröffentlichungstag der Anmeldung: 04.11.1981
(73) Patentinhaber: ERNST NAGEL GmbH & Co. KG, D-7000 Stuttgart 80 (DE)
(72) Erfinder: Jellinghaus, Dieter, D-7024 Filderstadt-Harthausen (DE)
(74) Vertreter: KOHLER SCHMID + PARTNER

## Beschreibung

Die Erfindung betrifft eine Falz- und Heftmaschine für Papierbögen mit einer Falzvorrichtung, die die in einer vorbestimmten Position in der Maschine befindlichen Papierbögen, in der der Falzvorgang erfolgt (Falzposition), längs einer Falzlinie falzt, und mit einer Heftvorrichtung, die die Bögen im Bereich des Falzes heftet, wobei ein Heftkopf derart beweglich geführt ist, daß er gegen das in der Falzposition befindliche Papier bewegbar ist, und mit einer Vorrichtung zum Erzeugen einer Ausbuchtung im Papier in einer vorbestimmten Richtung.

Eine derartige Vorrichtung ist durch die DE-A-2 242 576 bekannt. Bei der bekannten Vorrichtung wird das in der Falzposition befindliche, noch nicht gefalzte Papier durch ein Falzschwert zwischen Klemmrollen bewegt, die gegen das Papier gepresst werden und das Papier dadurch um das Falzschwert herumfalten. Bevor das Falzschwert gegen das Papier bewegt wird, wird das Papier durch V-förmige Stempel, die das Papier gegen eine V-förmige Ausnehmung eines Tisches pressen, vorgefalzt. Die Klemmrollen dienen gleichzeitig zum Abfördern der gefalzten und gehefteten Papierbögen.

Die bekannte Maschine eingnet sich weniger zum Falzen von dicken Papierlagen, denn die Schärfe des Falzes wird im allgemeinen umso schlechter, je dicker die zu falzende Papierlage ist. Es darf nämlich der Anpressdruck der zum Falzen verwendeten Rollen nicht zu groß sein, weil sonst die Rollen das zu falzende Papier nicht mehr sicher ergreifen.

Der Erfindung liegt die Aufgabe zugrunde, eine Maschine der eingangs geschilderten Art so auszubilden, daß sie sich besonders zum Falzen von relativ dicken Papierlagen eignet. Diese Aufgabe wird dadurch gelöst, daß die Falzvorrichtung zwei Paare von Klemmbacken mit je einer ersten und einer zweiten Klemmbacke aufweist, die während des Heftvorganges beidseitig im Abstand von dem herzustellenden Falz angeordnet sind, und die derart angetrieben sind, daß nach dem Heften jedes Paar der Klemmbacken das Papier festklemmt, und daß die Paare der Klemmbacken anschließend aufeinander zu bewegt werden, und daß die Anordnung so getroffen ist, daß der von der Vorrichtung zum Erzeugen einer Ausbuchtung im Papier erzeugte ausgebuchtete Bereich zwischen einander zugewandte Pressflächen je einer Klemmbacke jedes Paares gelangt und durch die Pressflächen gefalzt wird. Es werden somit zum Falzen keine Rollen verwendet.

Ein Ausführungsbeispiel der Erfindung wird nachfolgend anhand der Zeichnung beschrieben. Es zeigen:
Fig. 1 eine Maschine in Seitenansicht, teilweise geschnitten, und
Fig. 2 eine Einzelheit der Fig. 1.

Bei der in Fig. 1 gezeigten Maschine 201 wird die zu heftende Papierlage 202 von links her in die Maschine eingeschoben und gelangt bis zu einem Anschlag 203. Die Maschine 201 weist zwei Paare von Klemmbacken auf, die jeweils eine untere Klemmbacke 205 bzw. 206 und eine obere Klemmbacke 207 bzw. 208 aufweisen. Während des Einschiebens der Papierlage 202 sind die oberen Klemmbacken 207 und 208 von den zugehörigen unteren Klemmbacken abgehoben, so daß die Papierlage 202 zwischen ihnen hindurchgeschoben werden kann. Die Paare der Klemmbacken 205, 207 und 206, 208 haben voneinander zu diesem Zeitpunkt einen gegenseitigen Abstand, und zwar sind sie jeweils gleich weit von der künftigen Falzlinie 210 entfernt. Oberhalb der Falzlinie 210 ist eine Matrize 212 der Heftvorrichtung angeordnet, die einen Heftkopf 213 mit einem Treiber 214 und einem Klammerführungskanal 215 aufweist. Der Heftkopt 213 ist in einer Schiebeführung 216 in senkrechter Richtung verschiebbar geführt.

Im linken Teil der Maschine 201, jedoch gegenüber der Ebene, in der die Papierlage 202 zugeführt wird, nach hinten versetzt, ist die Antriebsvorrichtung für die meisten Teile der Maschine 201 gezeigt. Diese weist eine Elektromotor 220 auf, der über ein Zahnradgetriebe 221, 222 eine Nockenscheibe 224 in der Ansicht der Fig. 1 im Gegenuhrzeigersinn antreibt. Die Nocke 226 der Nockenscheibe 224 betätigt ausgehend von der in Fig. 1 gezeigten Stellung nach einem Umlauf von 90° einen um eine ortsfeste waagrechte Schwenkachse 228 schwenkbar gelagerten zweiarmigen Hebel 230, dessen kürzerer Hebelarm 231 mit einer Schubstange 232 in Verbindung steht, die über eine Rolle 233 mit der Nockenscheibe 224 in Eingriff ist. Der längere Hebelarm 236 des Hebels 230 drückt dann, wenn der Hebel 230 im Gegenuhrzeigersinn verschwenkt wird, von unten auf den Trieber 214, bewegt dadurch den Heftkopf 213 nach oben bis zur Anlage an die Papierlage 202 und bewirkt durch das Weiterschieben des Treibers 214 den Heftvorgang. Anschließend geht der Heftkopf 213 wieder nach unten. Bei der weiteren Drehung der Nockenscheibe 224 betätigt die Nocke 226 einen elektrischen Schalter 240, der mit einer Schalteinrichtung 242 in Verbindung steht, an die die elektrischen Anschlüsse von als Hubmagnete ausgebildeten Elektromagneten 246 verbunden sind, die jeweils an der Unterseite der unteren Klemmbacken 205 und 206 angeordnet sind und in Fig. 1 nur schematisch dargestellt sind. Mit dem Anker der Hubmagneten 246 ist jeweils die obere Klemmbacke 207 und 208 verbunden. Beim Betätigen des Schalters 240 durch die Nocke 226 veranlaßt die Schaltvorrichtung 242 das Erregen der Elektromagnete 246, wodurch die oberen Klemmbacken 207 nach unten bewegt werden und die Papierbahn 202 zwischen ihrer waagrechten unteren Klemmfläche 250 und der waagrechten oberen Klemmfläche 252 der unteren Klemmbacken 205 bzw. 206 einklemmen. Die oberen Klemmbacken 207, 208 weisen an ihren einander zugewandten Seiten über die Klemmfläche 250 nach unten ragende nasenartige Vorsprünge 256 auf, und die unteren Klemmbacken 205, 206 sind unterhalb der Vorsprünge 256 abgeschrägt, so daß beim Festklemmen der Papierbahn 202 die Vorsprünge 256 nicht mit den Klemmbacken 205 kollidieren können. Durch diese nach unten weisenden Vorsprünge 256 wird beim Klemmvorgang die Papierbahn 202 in ihrem zwischen den Klemmbackenpaaren liegenden Bereich nach unten ausgebuchtet.

Das in Fig. 1 linke Paar der Klemmbacken 205, 207 ist in waagrechter Richtung auf einer ortsfesten Führung 260 verschiebbar gelagert. Eine mit der unteren Klemmbacke 250 verbundene Schubstange ist in zwei Teile 262 und 264 unterteilt, zwischen die eine Druckfeder 266 eingeschaltet ist. Der linke Teil 264 der Schubstange stützt sich über eine Rolle 268 am Nockenrad 224 ab. Kommt die Nocke 226 mit der Rolle 268 in Berührung, so verschiebt sie die Schubstange 262, 264 und dadurch das Klemmbackenpaar 205, 207 nach rechts. Durch die Annäherung der Klemmbackenpaare wird der sich zwischen diesen befindende Bereich der Papierlage 202 weiter nach unten ausgebuchtet, und der unterste Bereich 270 in der Umgebung der Falzlinie 210 kommt dabei in den Bereich zwischen einander zugewandten parallelen und vertikalen Klemmflächen 272 der unteren Klemmbacken 205 und 206, vgl. hierzu Fig. 2. Wird die Schubstange 262, 264 weiter nach rechts geschoben, so wird schließlich der Bereich 270 zwischen den Klemmflächen 272 eingeklemmt und es wird ein scharfer Falz gebildet. Die Druckfeder 266, die sehr kräftig ist, gestattet dabei das Falzen unterschiedlich dicker Papierlagen, ohne jeweils die Maschine genau einstellen zu müssen.

Sobald die Schubstange 262, 264 ihre am weitesten nach rechts in Fig. 1 vorgeschobene Lage eingenommen hat, betätigt die Nocke 226 einen elektrischen Schalter 274, der ebenfalls mit der Schaltvorrichtung 242 verbunden ist und das Abschalten der Elektromagneten 246 veranlaßt. Dadurch werden durch nicht dargestellte Druckfedern die oberen Klemmbacken 207, 208, von den unteren Klemmbacken 205 bzw. 206 abgehoben und geben dadurch die Papierlage 202 frei. Bei der weiteren Drehung gelangt die Nocke 226 zu einem elektrischen Schalter 276, der mit einem Hubmagnet 278 verbunden ist und veranlaßt, daß links von der Papierlage 202 angeordnete Auswerferfinger 280, die beim Einführen der Papierlage 202 in dei Maschine 201 sich in einer angehobenen Position befinden müssen, abgesenkt werden. Anschließend betätigt die Rolle 226 einen Winkelhebel 280, der sich weiderum über eine Rolle 281 an der Nockenscheibe 224 abstützt und dessen längerer Hebelarm 282 auf das freie Ende einer Schubstange 283 einwirkt, die in der Maschine 201 in waagrechter Richtung verschiebbar gelagert ist und von der ein Arm 284 nach unten ragt, der den Hubmagnet 278 und somit die Auswerferfinger 280 trägt. Im rechten Endbereich der Schubstange 283 ist eine Zahnstange 286 angeordnet, die mit einem um eine ortsfeste Achse drehbar gelagerten Zahnrad 287 in Eingriff ist, das wiederum mit einer an seiner Unterseite angeifenden Zahnstange 288 in Eingriff ist, die waagrecht verschiebbar gelagert ist und an deren rechtem Ende ein nach unten ragender Arm 289 angeordnet ist, der an seinem unteren Ende Auswerferfinger 290 trägt. Die Zahnstangen 286 und 288 bewegen sich wegen des Eingriffs in das Zahnrad 287 somit zwangsläufig immer in entgegengesetzter Richtung. Wird die Schubstange 263 in der geschilderten Weise nach rechts bewegt, so bewegen sich demzufolge die Auswerferfinger 280 in Fig. 1 nach rechts und die im rechten Teil der Maschine befindlichen Auswerferfinger 290 bewegen sich nach links. Sie kommen dabei mit den in Fig. 1 links und rechts liegenden Endkanten der Papierlage 202 in Eingriff und schieben die bereits gefalzte Papierlage dadurch zwischen den unteren Klemmbacken 205 und 206 hindurch nach unten aus der Maschine. Die geheftete und gefalzte Papierlage gelangt über eine Rutsche 292 auf eine Auflagefläche 293. Dort sind bereits einige gefalzte Papierlagen, die mit dem Bezugszeichen 295 bezeichnet sind, eingezeichnet. Die fertig gefalzten Broschüren können dort entnommen werden oder von dieser Stelle auch mittels eines Förderbandes weiter transportiert werden.

Die Tischplatten 296 und 298, deren Oberseite in der Ebene der Klemmflächen 252 liegt und die links von der Klemmbacke 205 bzw. rechts von der Klemmbacke 206 angeordnet sind, weisen parallel zur Zeichenebene verlaufende Längsschlitze zum Durchtreten der Auswerferfinger 280 und 290 auf, die etwas weiter nach unten reichen als die Klemmflächen 252.

Wenn die Nocke 226 an der Rolle 281 vorbeigelaufen ist, nehmen die Zahnstangen 286 und 288 weider ihre in Fig. 1 gezeigte Ausgangsstellung ein. Sie werden in dieser Ausgangsstellung durch eine Zugfeder 302 gebracht, die einerseits an einem ortsfesten Punkt der Maschine und andererseits an der Zahnstange 288 angreift. In ähnlicher Weise wird das linke Klemmbackenpaar 205, 207 wieder in seine in Fig. 1 gezeigte Ausgangsstellung nach links zurückbewegt, wenn die Nocke 226 den Bereich der Rolle 268 verläßt. Diese mit der Klemmbacke 205 in Eingriff stehende Zugfeder ist aus Gründen der Einfachheit der Darstellung nicht gezeigt.

Anstatt der nach unten ragenden Vorsprünge 256 kann zum Erzeugen einer nach unten gerichteten Ausbuchtung der Papierbahn 202 im Bereich zwischen der Klemmbackenpaaren jede andere geeignete Maßnahme oder Vorrichtung verwendet werden; beispielsweise kann die nach unten gerichtete Ausbuchtung durch auf die Oberseite der Papierbahn 202 wirkende Druckluft oder durch einen auf die Oberseite wirkenden, nach unten drückenden Stab erzeugt werden.

Die Auswerferfinger 280 müssen an sich nur dann angehoben sein, wenn eine neue Papierbahn 202 in die Maschine 201 eingeführt wird. Im Ausführungsbeispiel erfolgt das Anheben der Auswerferfinger 280 jedoch bereits kurze Zeit, nachdem die Schubstange 283 ihre am weitesten nach rechts verschobene Position eingenommen hat.

## Patentansprüche

Falz- und Heftmaschine für Papierbögen mit einer Falzvorrichtung (205, 206, 207, 208), die die in einer vorbestimmten Position in der Maschine befindlichen Papierbögen (202), in der der Falzvorgang erfolgt (Falzposition), längs einer Falzlinie falzt, und mit einer Heftvorrichtung (213), die die Bögen im Bereich des Falzes heftet, wobei ein Heftkopt (213) derart beweglich geführt ist, daß er gegen das in der Falzposition befindliche Papier bewegbar ist, und mit einer Vorrichtung zum Erzeugen einer Ausbuchtung im Papier (202) in einer vorbestimmten Richtung, dadurch gekennzeichnet, daß die Falzvorrichtung zwei Paare von Klemmbacken (205, 207; 206, 208) mit je einer ersten (205, 206) und einer zweiten (207, 208) Klemmbacke aufweist, die während des Heftvorganges beidseits im Abstand von dem herzustellenden Falz (210) angeordnet sind, und die derart angetrieben sind, daß nach dem Heften jedes Paar (205, 207; 206, 208) der Klemmbacken das Papier (202) festklemmt, und daß die Paare der Klemmbacken anschließend aufeinander zu bewegt werden, und daß die Anordnung so getroffen ist, daß der von der Vorrichtung (256) zum Erzeugen einer Ausbuchtung im Papier (202) erzeugte ausgebuchtete Bereich (270) zwischen einander zugewandte Preßflächen (272) je einer Klemmbacke (205, 206) jedes Paares gelangt und durch die Preßflächen gefalzt wird.

## Revendications

Machine à plier et à brocher des feuilles de papier comportant un dispositif de pliage (205, 206, 207, 208) qui plie, le long d'une ligne de pliage, les feuilles de papier (202) qui se trouvent dans la machine à une position prédéterminée où se fait le processus de pliage (position de pliage), et comportant un dispositif de brochage (213), qui broche les feuilles dans la zone du pli, étant précisé qu'une tête piqueuse (213) mobile est guidée de façon à se déplacer dans la direction du papier qui se trouve dans la position de pliage, et comportant une dispositif pour produire dans le papier (202) un embouti dans une direction prédéterminée, caractérisée en ce que le dispositif de pliage comprend deux paires de mors de bridage (205, 207; 206, 208) avec chacun premier mors de bridage (205, 206) et un deuxième mors de bridage (207, 208), disposées, pendant le processus de brochage, des deux côtées à une certaine distance du pli (210) à réaliser, et entrainés de façon telle qu'après le brochage chaque paire (205, 207; 206, 208) des mors de bridage bride le papier (202) et que les paires des mors de bridage sont ensuite amenées l'une sur l'autre; et en ce que la disposition est telle que la zone emboutie (270) produite par le dispositif (256) de production d'un embouti dans le papier (202) parvient entre les surfaces de serrage (272), tournées l'une vers l'autre, d'un mors de bridage (205, 206) de chaque paire et que cette zone est pliée par les surfaces de serrage.

## Claims

Folding and fastening machine for paper sheets, comprising a folding apparatus (205, 206, 207, 208) which folds along a fold line the sheets of paper (202) which are disposed in a predetermined position in the machine and in which position the folding process takes place (folding position), and having a fastening device (213) which fastens the sheets in the region of the fold, a fastening head (213) being guided for movement so that it can be moved towards the paper which is in the folding position, and with a device for producing an outward bulge in the paper (202) in a predetermined direction, characterised in that the folding device comprises two pairs of clamping jaws (205, 207; 206, 208) each with a first (205, 206) and a second (207, 208) clamping jaw and which are during the fastening process disposed on both sides and at a distance from the fold (210) which is to be produced, and which are so driven that after fastening each pair (205, 207; 206, 208) of the clamping jaws clamp the paper (202) firmly and in that the pairs of clamping jaws are subsequently moved towards each other and in that the arrangement is so contrived that the outwardly bulged zone (270) produced by the device (256) for producing an outward bulge in the paper (202) is passed between facing pressing surfaces (272) of a clamping jaw (205, 206) of each pair and is folded by the pressing surfaces.
